# EUROPÄISCHE PATENTANMELDUNG

(11) **EP 1 674 000 A2**
(43) Veröffentlichungstag der Anmeldung: **28.06.2006**
(21) Anmeldenummer: 05027269.9
(22) Anmeldetag: 14.12.2005
(51) Int. Cl.: A47B 1/04, A47B 13/02

(54) **Möbelstück mit bewegbarem Möbelsegment**

(30) Priorität: 27.12.2004 DE 102004063580
(71) Anmelder: Vel Vega - Design e Tecnologia Ind. Unip. Lda., 9001-801 Funchal, Madeira (PT)
(72) Erfinder: Fischer, Matthias, Dipl.-Designer, 1010 Wien (AT)
(74) Vertreter: Patentanwälte Ruff, Wilhelm, Beier, Dauster & Partner

(57) **Zusammenfassung**

Erfindungsgemäß wird ein Möbelstück, vorzugsweise ein Tisch, mit einer stationären Tragvorrichtung (10) und einem gegenüber der Tragvorrichtung (10) horizontal bewegbaren Möbelsegment (14a, 14b), vorzugsweise einer Tischplatte, sowie einer Betätigungsvorrichtung (38) zum Bewegen der Möbelsegments vorgeschlagen, dessen Betätigungsvorrichtung um eine vertikale Achse (42) schwenkbeweglich gelagert ist und mit dem Möbelsegment (14a, 14b) mittels eines Steuermittels (36, 44, 50) wirkverbunden ist, wobei das Steuermittel (36, 44, 50) zur Umformung einer Schwenkbewegung der Betätigungsvorrichtung (38) in eine sich von der Schwenkbewegung der Betätigungsvorrichtung (38) unterscheidende Möbelsegmentbewegung ausgebildet ist. Ein Möbelstück mit einem derartigen Steuermittel (36, 44, 50) und einer derartig gelagerten Betätigungsvorrichtung (38) ist besonders dann gegenüber den aus dem Stand der Technik bekannten Möbelstücken von Vorteil, wenn eine mehrphasige Bewegung des bewegbaren Möbelsegments (14a, 14b) vorgesehen ist. Als besonders geeignet für die Verwendung im Steuermittel (36, 44, 50) wird eine Kulissenführung (44, 50) angesehen, insbesondere verwirklicht in Form einer Steuerscheibe (34) mit einer Steuernut (52), mit der ein möbelsegmentseitiger Steuerbolzen (54a, 54b) zur Bewegung des bewegbaren Möbelsegments (14a, 14b) verschoben werden kann.

## Beschreibung

Die Erfindung betrifft ein Möbelstück, vorzugsweise einen Tisch, mit einer stationären Tragvorrichtung und einem gegenüber der Tragvorrichtung horizontal bewegbaren Möbelsegment, vorzugsweise einer Tischplatte, sowie einer Betätigungsvorrichtung zum Bewegen des Möbelsegments.

Solche Möbelstücke, bei denen einzelne Möbelsegmente gegenüber einer stationären Tragvorrichtung horizontal bewegbar sind, sind in verschiedenen Formen bekannt. Die horizontale Bewegbarkeit der Möbelsegmente gestattet dabei eine flexiblere Nutzung des Möbelstücks, indem die Möbelsegmente zumeist zwischen einer platzsparenden Parkposition und einer ausgefahrenen Nutzposition je nach Anforderung bewegt werden können. Weit verbreitet sind beispielsweise Tische, insbesondere Esstische, die je nach Position wenigstens eines bewegbaren Plattensegments verschieden viele Plätze bieten.

Eine besonders einfache Ausführungsform ist bei einer Vielzahl von Regalsystemen und Tischen vorgesehen, bei denen eine Zusatzplatte bei Bedarf herausgezogen werden kann, wobei diese Zusatzplatte ansonsten platzsparend unter einer Hauptplatte oder einem Regalbrett in einer Parkposition angeordnet ist.

Aus der EP 0 663 164 A1 ist ein Tisch mit einer Hauptplatte sowie zwei Zusatzplatten bekannt, dessen Zusatzplatten jeweils um ein Tischbein schwenkbar ausgebildet sind, so dass sie zwischen einer Parkposition unter der Hauptplatte und einer Nutzposition neben der Hauptplatte und bündig mit der Hauptplatte bewegt werden können. Die Führung der Zusatzplatten an den Tischbeinen ist dabei so ausgeführt, dass ein Schwenken der Zusatzplatten gleichzeitig eine vertikale Lageveränderung zur Folge hat, so dass erreicht wird, dass die Tischplatten in ihrer Nutzposition eine bündige Oberfläche mit der Hauptplatte aufweisen und in ihrer Parkposition unterhalb der Hauptplatte angeordnet sind.

Zum Wechsel zwischen Parkposition und Nutzposition werden die entsprechenden Möbelsegmente beim beschriebenen Stand der Technik zumeist unmittelbar manuell geführt. Die Möbelsegmente werden entweder durch eine Zieh- oder eine Schwenkbewegung in die gewünschte Lage gebracht, gegebenenfalls unter Verwendung einer mit dem Möbelsegment unmittelbar verbundenen Betätigungsvorrichtung. Eine solche Überführung der Möbelsegmente aus ihrer Parkposition in ihre Nutzposition wird als nachteilig angesehen, wenn ein komplexer Bewegungsablauf erforderlich ist, der dem sich mehrere Bewegungsphasen mit verschiedenen Bewegungsrichtungen aneinander anschließen. Ein solcher Bewegungsablauf ist manuell schwer durchzuführen.

Aufgabe der Erfindung ist es, ein gegenüber dem Stand der Technik vorteilhaftes Möbelstück mit horizontal bewegbarem Möbelsegment zur Verfügung zu stellen, wobei insbesondere eine einfache Betätigung zum Wechsel zwischen einer Park- und einer Nutzposition des Möbelsegments ermöglicht werden soll.

Erfindungsgemäß wird hierfür ein Möbelstück, vorzugsweise ein Tisch, vorgeschlagen, der eine stationäre Tragvorrichtung und mindestens ein gegenüber der Tragvorrichtung horizontal bewegbares Möbelsegment, vorzugsweise eine Tischplatte, sowie eine Betätigungsvorrichtung zum Bewegen des Möbelsegments aufweist, wobei die Betätigungsvorrichtung um eine vertikale Achse schwenkbeweglich gelagert ist und mit dem Möbelsegment mittels eines Steuermittels wirkverbunden ist, wobei das Steuermittel zur Umformung einer Schwenkbewegung der Betätigungsvorrichtung in eine sich von der Schwenkbewegung der Betätigungsvorrichtung unterscheidende Möbelsegmentbewegung ausgebildet ist. Das Möbelsegment weist vorzugsweise eine sich im wesentlichen horizontal erstreckende Nutzfläche auf, deren Lage relativ zur Tragvorrichtung je nach Anforderung zwischen einer ersten Endlage, beispielsweise einer Parkposition, in der sie über die Außenmaße des restlichen Möbelstücks nicht hinausragt, und einer zweiten Endlage, beispielsweise einer Nutzposition, in der sie für eine Verwendung zugänglich ist, verändert werden kann. Die Betätigungsvorrichtung ist vorzugsweise so ausgestaltet, dass sie für eine manuelle Bedienung gut zugänglich ist. Sie wird - vorzugsweise manuell - um die vertikale Achse geschwenkt, wobei in einer Schwenkausgangslage das Möbelsegment in der ersten Endlage angeordnet ist und in einer Schwenkendlage das Möbelsegment in der zweiten Endlage angeordnet ist. Ein Schwenkwinkel zwischen der Schwenkausgangslage und der Schwenkendlage beträgt vorzugsweise weniger als 360°, insbesondere zwischen 150° und 180°. Das Steuermittel dient der Umformung der Schwenkbewegung der Betätigungsvorrichtung in die Bewegung des Möbelsegments. Die Bewegung des Möbelsegments kann dabei sowohl eine translatorische als auch eine rotatorische Bewegung sein oder auch als Kombination einer translatorischen mit einer rotatorischen Bewegung ausgestaltet sein. Durch das Steuermittel wird erreicht, dass die Schwenkbewegung der Betätigungsvorrichtung sich von der Möbelsegmentbewegung unterscheidet, was insbesondere dann von Vorteil ist, wenn die Möbelsegmentbewegung von der Parkposition in die Nutzposition komplex geartet ist, so dass eine unmittelbare Bewegung des Möbelsegments bzw. eine Bewegung einer Betätigungsvorrichtung, die unmittelbar mit dem Möbelsegment verbunden ist, mit dem Problem einherginge, dass ein Bediener die komplexe Möbelsegmentsbewegung durchführen müsste und je nach Zwischenlage des bewegbaren Möbelsegments die auf das Möbelstück aufgebrachte Kraft bezüglich der Richtung anpassen müsste. Zudem kann eine raumsparende Möbelsegmentbewegung erzielt werden, ohne dass die ergonomisch günstige Steuerbewegung der Betätigungsvorrichtung sich anpassen muss. Neben der Ausführung mit einem bewegbaren Möbelsegment sind auch Ausführungen zweckmäßig und von der Erfindung umfasst, bei denen mehrere bewegbare Möbelsegmente vorgesehen sind. Diese können durch separate oder gemeinsame Betätigungsvorrichtungen und/oder Steuermittel bewegbar sein. Besonders bevorzugt sind Ausführungen mit zwei Möbelsegmente, die symmetrisch zueinander am Möbelstück angeordnet sind, und Ausführungen, bei denen drei oder mehr bewegbare Möbelsegmente vorgesehen sind, die horizontal radial zu einem gemeinsamen Mittelpunkt bewegbar sind.

In einer Weiterbildung der Erfindung ist das Steuermittel zur Umformung der Schwenkbewegung der Betätigungsvorrichtung in eine vertikale Möbelsegmentbewegung ausgebildet. Durch die Schwenkbewegung der Betätigungsvorrichtung wird das Möbelsegment demnach sowohl horizontal als auch vertikal bewegt. Bei der vertikalen Bewegung des Möbelsegments handelt es sich vorzugsweise um eine translatorische Bewegung. Die horizontale und die vertikale Bewegung müssen nicht proportional zueinander erfolgen. Es ist hingegen denkbar und kann zweckmäßig sein, dass die Schwenkbewegung der Betätigungsvorrichtung über einen Gesamtschwenkwinkel von der Schwenkausgangslage bis zur Schwenkendlage einzelne Schwenkwinkelbereiche aufweist, in denen die horizontale oder die vertikale Bewegung des Möbelsegments ausgesetzt wird. Dies ist z.B. dann zweckmäßig, wenn erst eine bestimmte horizontale oder vertikale Position erreicht sein soll, bevor eine darauf aufbauende vertikale bzw. horizontale Bewegung durchgeführt werden kann, um eine Kollision zwischen dem bewegbaren Möbelsegment und anderen Teilen des Möbelstücks zu vermeiden.

In einer Weiterbildung der Erfindung weist das Steuermittel ein erstes Steuerelement mit einer sich horizontal erstreckenden ersten Steuernut und einen in die erste Steuernut eingreifenden ersten Steuerbolzen auf, wobei das Steuerelement vorzugsweise eine um die vertikale Achse schwenkbare und mit der Betätigungsvorrichtung drehfest verbundene Steuerscheibe ist und der erste Steuerbolzen vorzugsweise einteilig mit dem Möbelsegment verbunden ist. Eine solche Kulissenführung für die horizontale Bewegung des Möbelsegments stellt eine einfache und zuverlässige Möglichkeit zur Umformung der Schwenkbewegung des Betätigungselements in die Bewegung des Möbelsegments dar. Als Steuernut ist in diesem Zusammenhang auch eine das Steuerelement durchbrechende Ausnehmung zu verstehen. Die erste Steuernut ist so ausgebildet, dass sie zumindest in Teilbereichen eine sich verändernde Entfernung zur vertikalen Achse aufweist, so dass der in die erste Steuernut eingreifende erste Steuerbolzen abhängig von seiner Position in der ersten Steuernut unterschiedlich von der vertikalen Achse beabstandet ist. Dadurch wird erreicht, dass die Schwenkstellung des ersten Steuerelements um die vertikale Achse eine definierte Position des ersten Steuerbolzens relativ zur vertikalen Achse zur Folge hat bzw. umgekehrt die Position des ersten Steuerbolzens die Schwenkstellung des ersten Steuerelements beeinflusst. Vorzugsweise ist entweder die erste Steuernut oder der erste Steuerbolzen fest mit dem Möbelsegment verbunden, wobei insbesondere bevorzugt ist, dass der erste Steuerbolzen fest mit dem Möbelsegment verbunden ist und das Möbelsegment insgesamt translatorisch geführt ist. Bei einer solchen Ausführungsform bewirkt eine Schwenkbewegung der ersten Steuernut eine translatorische Auslenkung des Möbelsegments. Das Maß der Auslenkung des Möbelsegments bzw. des ersten Steuerbolzens hängt von der Ausgestaltung der ersten Steuernut ab. Eine besonders bevorzugte Ausgestaltung der ersten Steuernut im Zusammenspiel mit einem geradlinig, nicht radial zur vertikalen Achse geführten ersten Steuerbolzen sieht zwei Nutabschnitte vor, die sich jeweils weitgehend radial erstrecken, wobei ausgehend von der Schwenkausgangslage des ersten Steuermittels der erste Steuerbolzen in dem ersten Nutabschnitt geführt wird, bis eine gedachte Verbindungslinie zwischen dem ersten Steuerbolzen und der vertikalen Schwenkachse in etwa einen rechten Winkel zur Bewegungsrichtung des ersten Steuerbolzens einschließt. In dieser Lage des ersten Steuerelements wechselt der erste Steuerbolzen in den zweiten Nutabschnitt, indem er im wesentlichen entgegengesetzt der Richtung im ersten Nutabschnitt radial nach außen geführt wird. Eine solche erste Steuernut erlaubt es, mit einer geringen Schwenkbewegung des Steuerelements eine weite translatorische Bewegung des Möbelsegments bzw. des ersten Steuerbolzens zu erzielen. Das erste Steuerelement ist vorzugsweise drehfest mit der Betätigungsvorrichtung verbunden, so dass der Schwenkwinkel der Betätigungsvorrichtung mit dem Schwenkwinkel des Steuerelements identisch ist. Zweckmäßig ist jedoch auch das Zwischenschalten eines Getriebes, durch welches die Schwenkbewegungsgeschwindigkeit des Steuerelements gegenüber der Schwenkbewegungsgeschwindigkeit der Betätigungsvorrichtung erhöht oder verringert ist. Zweckmäßig kann darüber hinaus auch eine Ausführungsform sein, bei der der erste Steuerbolzen mit der Betätigungsvorrichtung drehfest oder einteilig verbunden ist und das erste Steuerelement einteilig mit dem Möbelsegment verbunden ist. Wenn bei einer solchen Ausführungsform das Möbelsegment für eine rein translatorische Horizontalbewegung ausgebildet ist, wird durch eine Schwenkbewegung der Betätigungsvorrichtung und damit eine Schwenkbewegung des ersten Steuerbolzens die erste Steuernut zusammen mit dem Möbelsegment translatorisch verschoben.

In einer Weiterbildung der Erfindung weist das Steuermittel ein zweites Steuerelement mit einer die vertikale Achse vorzugsweise äquidistant umgebenden zweiten Steuernut und einen in die zweite Steuernut eingreifenden zweiten Steuerbolzen auf, wobei das zweite Steuerelement vorzugsweise eine um die vertikale Achse schwenkbare und mit der Betätigungsvorrichtung drehfest verbundene Zylinderhülse ist und der zweite Steuerbolzen vorzugsweise einteilig mit der Tragvorrichtung verbunden ist. Durch dieses zweite Steuerelement ist es möglich, mit der Schwenkbewegung der Betätigungsvorrichtung eine Vertikalbewegung des Möbelsegments zu bewirken. Eine Schwenkbewegung des zweiten Steuerelements infolge einer Schwenkbewegung der Betätigungsvorrichtung hat bei dieser Weiterbildung zur Folge, dass das Steuerelement relativ zum Steuerbolzen translatorisch verschoben wird, wenn der Steuerbolzen im Verlauf der Schwenkbewegung des zweiten Steuerelements einen Steigabschnitt der zweiten Steuernut erreicht. Die translatorischen Verschiebung ist vom Schwenkwinkel zwischen dem zweiten Steuerbolzen und dem zweiten Steuerelement mit der zweiten Steuernut abhängig. Besonders vorteilhaft ist es, wenn die Steuernut äquidistant zur vertikalen Achse verläuft, da dadurch eine mit ungewünschter Reibung verbundene radiale Bewegung des Kontaktpunktes zwischen der zweiten Steuernut und dem zweiten Steuerbolzen vermieden wird. Die Betätigungsvorrichtung kann drehfest, insbesondere einteilig mit dem zweiten Steuerelement verbunden sein. Es kann jedoch auch zweckmäßig sein, ein Getriebe vorzusehen, durch welches eine Schwenkbewegungsgeschwindigkeit der Betätigungsvorrichtung gegenüber einer Schwenkbewegungsgeschwindigkeit des Steuerelements erhöht oder verringert ist. Als besonders bevorzugt wird eine Ausführungsform angesehen, bei der der zweite Steuerbolzen durch einen säulenförmigen Abschnitt der Tragvorrichtung fest mit der Tragvorrichtung verbunden ist und auf diesen säulenförmigen Abschnitt das zweite Steuerelement in Form einer Zylinderhülse mit der zweiten Steuernut aufgeschoben ist. Der Außendurchmesser des säulenförmigen Abschnitts und der Innendurchmesser der Zylinderhülse sind dabei vorzugsweise so dimensioniert, dass die Zylinderhülse kippfest auf dem Säulenabschnitt geführt ist, sich relativ zum Säulenabschnitt jedoch translatorisch und rotatorisch bewegen kann.

In einer Weiterbildung der Erfindung sind das erste Steuerelement und das zweite Steuerelement als einteiliges Steuerelement ausgeführt.

Es ist dabei bevorzugt, dass dieses einteilige Steuerelement drehfest, insbesondere einteilig, mit der Betätigungsvorrichtung verbunden ist. Durch eine Schwenkbewegung der Betätigungsvorrichtung wird bei dieser bevorzugten Ausführungsform eine identische Schwenkbewegung des einteiligen Steuerelements verursacht, wodurch das Steuerelement aufgrund der zweiten Steuernut und des zweiten Steuerbolzens in seiner Gänze geschwenkt und zusammen mit der Betätigungsvorrichtung vertikal bewegt wird. Die erste und die zweite Steuernut werden gleichermaßen mit dem einteiligen Steuerelement mitverschwenkt und verursachen daher einerseits die vertikale Bewegung des Steuerelements und andererseits die vertikale und horizontale Bewegung des mit der ersten Steuernut wirkverbundenen Möbelsegments.

In einer Weiterbildung der Erfindung ist das Steuermittel so ausgebildet, dass eine Schwenkbewegung der Betätigungsvorrichtung Schwenkwinkelbereiche aufweist, in denen eine im wesentlichen, vorzugsweise ausschließlich, horizontale oder eine im wesentlichen, vorzugsweise ausschließlich, vertikale Bewegung verursacht wird, wobei vorzugsweise die erste Steuernut mindestens einen Nutabschnitt mit zur vertikalen Achse einheitlichem Abstand bzw. die zweite Steuernut mindestens einen horizontalen Nutabschnitt aufweist. Das Vorsehen solcher Schwenkwinkelbereiche, in denen keine horizontale bzw. keine vertikale Bewegung des Möbelsegments verursacht wird, ist zweckmäßig, da dadurch komplexe Bewegungsabläufe des Möbelsegments zum Erreichen der Nutzposition des Möbelsegments ermöglicht werden. So ist es möglich, beispielsweise eine vertikale Bewegung des Möbelsegments erst ab einem bestimmten Schwenkwinkel der Betätigungsvorrichtung vorzusehen, an dem eine horizontale Bewegung des Möbelsegments so weit abgeschlossen ist, dass keine Kollision mit anderen Teilen des Möbelstücks bei einer vertikalen Bewegung des Möbelsegments zu befürchten sind. Bezüglich der horizontalen Bewegung des Möbelsegments und der ersten Steuernut kann ein Unterbleiben einer horizontalen Bewegung des Möbelsegments durch eine Ausgestaltung der Nut erreicht werden, bei der im entsprechenden Schwenkwinkelbereich die Nut einen einheitlichen Abstand zur vertikalen Achse aufweist. Dadurch wird erreicht, dass die horizontale Lage des ersten Steuerbolzens sich durch eine Schwenkbewegung der Betätigungsvorrichtung in diesem Schwenkbereich nicht verändert. Bezugnehmend auf die zweite Steuernut und den zweiten Steuerbolzen ist ein Unterbleiben einer vertikalen Bewegung des Möbelsegments dadurch zu erreichen, dass die zweite Steuernut im fraglichen Schwenkwinkelbereich horizontal ausgeführt ist, so dass das zweite Steuerelement bei einem Verschwenken in diesem Bereich keine translatorische Bewegung ausführt.

In einer Weiterbildung der Erfindung ist das Steuermittel derart ausgebildet, dass eine Betätigungsbewegung der Betätigungsvorrichtung von einer Schwenkausgangslage in eine Schwenkendlage eine Bewegung des Möbelsegments mit mindestens drei Bewegungsphasen verursacht, wobei jeder dieser Bewegungsphasen ein Schwenkwinkelbereich der Betätigungsbewegung der Betätigungsvorrichtung zugeordnet ist und wobei in einem ersten Schwenkwinkelbereich eine horizontale Bewegung des Möbelsegments in eine erste Richtung, in einem zweiten Schwenkwinkelbereich keine horizontale Bewegung des Möbelsegments und in einem dritten Schwenkwinkelbereich eine horizontale Bewegung des Möbelsegments in eine zweite, vorzugsweise der ersten Richtung entgegengesetzte, Richtung durch das Steuermittel verursacht wird. Das derart ausgebildete Steuermittel gestattet das Erzielen einer besonders stabilen Positionierung des Möbelsegments in einer Nutzposition. Durch die dritte Bewegungsphase kann das Möbelsegment gegen einen tragvorrichtungsfesten Bestandteil des Möbels gepresst werden, so dass eine erhöhte Stabilität des Möbelsegments in dieser Nutzposition erzielt wird. Insbesondere von Vorteil ist es, wenn das Möbelsegment zwischen der ersten und der dritten horizontalen Bewegungsphase vertikal bewegt wird, um in den Bereich eines tragvorrichtungsfesten, stationären Anschlags am Möbelstücks zu gelangen, gegen den es mit der zweiten Bewegungsphase gezogen wird. Als besonders vorteilhaft wird eine Ausgestaltung des Steuermittels für eine dritte Bewegungsphase angesehen, die eine Bewegung bewirkt, die über die für das reine Anliegen erforderliche Bewegung hinausgeht, da dadurch ein Verspannen des Möbelsegments erreicht wird, durch das die Stabilität erhöht wird und die im Steuermittel unvermeidlichen Toleranzen ausgeglichen werden.

In einer Weiterbildung der Erfindung ist das Steuermittel derart ausgebildet, dass im ersten und dritten Schwenkwinkelbereich keine vertikale Bewegung des Möbelsegments und im zweiten Schwenkwinkelbereich eine vertikale Bewegung, vorzugsweise nach oben, durch das Steuermittel verursacht wird. Hierdurch wird eine Gesamtbewegung des Möbelsegments erzielt, bei der das Möbelsegment nach Erreichen einer maximalen horizontalen Auslenkung vertikal bewegt wird, um in den vertikalen Bereich eines tragvorrichtungsfesten Anschlages zu kommen. Das Steuermittel ist derart ausgebildet, dass bei Erreichen des Endes dieses Schwenkwinkelbereiches das Möbelsegment in vertikaler Richtung in der gewünschten Nutzposition ist und durch horizontales Verlagern hin zu einem möbelfesten Anschlag mit diesem in Kontakt und dadurch stabilisiert werden kann.

In einer Weiterbildung der Erfindung ist das Steuermittel derart ausgebildet, dass durch eine Schwenkbewegung der Betätigungsvorrichtung in einem von der Schwenkausgangslage ausgehenden Schwenkwinkelbereich ein Absenken des Möbelsegments verursacht wird. Eine solche Absenkbewegung ermöglicht es, das Möbelsegment in einer besonders blickgeschützten Parkposition anzuordnen, wenn es nicht gebraucht wird. Der Blickschutz kann beispielsweise mittels einer tragvorrichtungsfesten Blickschutzschürze im Bereich der Parkposition erreicht werden. Durch das Absenken wird das Möbelsegment auf eine Höhe verlagert, die eine horizontale Verschiebung unter dieser Blickschutzschürze hindurch gestattet. Als besonders vorteilhaft wird ein solcher Blickschutz und ein entsprechend angepasstes Steuermittel bei Tischen angesehen. Bei diesen kann beispielsweise an einer tragvorrichtungsfesten Platte ein umlaufender und sich vom Außenrand der Platte nach unten erstreckender Blickschutzabschnitt vorgesehen sein.

In einer Weiterbildung der Erfindung ist die Betätigungsvorrichtung radial zur vertikalen Achse verschiebbar ausgebildet. Eine solche radial verschiebbare Betätigungsvorrichtung ist im Sinne einer einfachen Betätigung zweckmäßig. Wenn das Möbelsegment von einer Lage in eine andere, beispielsweise von einer Parkposition in eine Nutzposition, gebracht werden soll, so kann die Betätigungsvorrichtung radial ausgezogen werden, so dass der Schwenkhebel möglichst groß und das Schwenken dadurch möglichst einfach wird. Außerdem wird durch das radiale Verschieben der Betätigungsvorrichtung nach außen eine bessere Zugänglichkeit der Betätigungsvorrichtung geschaffen. Nach Abschluss der Schwenkbewegung der Betätigungsvorrichtung kann diese wieder radial nach innen verschoben werden, so dass sie weder bei der Zugänglichkeit zum Möbelstück bzw. zum Möbelsegment hinderlich ist noch den ästhetischen Eindruck des Möbelstücks stört.

In einer Weiterbildung der Erfindung weist die Tragvorrichtung mindestens eine an die Betätigungsvorrichtung angepasste Ausnehmung auf und die Betätigungsvorrichtung ist in diese Ausnehmung einschiebbar ausgebildet, vorzugsweise in einer Schwenkendlage und/oder einer Schwenkausgangslage.

Eine solche Ausnehmung in der Tragvorrichtung dient zusammen mit der Betätigungsvorrichtung als Arretierung. Wenn die Betätigungsvorrichtung in die Ausnehmung eingeschoben ist, ist eine Schwenkbewegung der Betätigungsvorrichtung nicht mehr möglich. Dadurch ist das bewegbare Möbelsegment bezüglich seiner horizontalen und vertikalen Lage arretiert. Die Ausnehmung kann sowohl im Bereich der Betätigungsvorrichtung in der Schwenkausgangslage oder der Schwenkendlage angeordnet sein, und auch an verschiedenen Zwischenpositionen zwischen Schwenkausgangslage und Schwenkendlage vorgesehen sein. Dadurch wird erreicht, dass in verschiedenen Positionen eine Arretierung des Möbelsegments möglich ist, so dass das Möbelsegment beispielsweise je nach Anforderung verschieden weit vertikal und horizontal bewegt werden kann und in der jeweilig gewünschten Lage arretiert werden kann.

In einer Weiterbildung der Erfindung weist das Möbelstück zwei horizontal bewegbare Möbelsegmente, vorzugsweise Tischplatten, auf, die mittels des Steuermittels mit der Betätigungsvorrichtung wirkverbunden sind, wobei das Steuermittel vorzugsweise zur symmetrischen Bewegung beider Möbelsegmente in Reaktion auf die Schwenkbewegung der Betätigungsvorrichtung ausgebildet ist.

Eine solche symmetrische Anordnung von bewegbaren Möbelsegmenten ist einerseits unter ästhetischen Gesichtspunkten zweckmäßig und andererseits mechanisch zweckmäßig, da der Schwerpunkt eines solchen Möbelstücks sich durch die Bewegung der Möbelsegmente nicht verändert. Dies stellt einen Vorteil bei der Auslegung der Tragvorrichtung dar.

Besonders bevorzugt ist ein Möbelstück mit einem gemeinsamen Steuerelement für beide Möbelsegmente, beispielsweise einer Steuerscheibe mit zwei auf gegenüberliegenden Seiten der vertikalen Achse angeordneten und deckungsgleichen ersten Steuernuten, vorgesehen.

In einer Weiterbildung der Erfindung ist das Steuermittel so ausgebildet, dass in der Schwenkausgangslage der Betätigungsvorrichtung das bewegbare Möbelsegment vollständig unter einem horizontal stationären Möbelsegment des Möbelstücks angeordnet ist, und dass in der Schwenkendlage der Betätigungsvorrichtung das bewegbare Möbelsegment zumindest teilweise nicht unter dem horizontal stationären Möbelsegment angeordnet ist. Ein solches Möbelstück zeichnet sich durch einen geringen Raumbedarf bei geparktem Möbelsegment aus.

In einer Weiterbildung der Erfindung ist das Steuermittel so ausgebildet, dass in der Schwenkendlage eine nach oben weisende Oberfläche des bewegbaren Möbelsegments mit einer nach oben weisenden Oberfläche des horizontal stationären Möbelsegments fluchtend angeordnet ist.

Hierdurch ergibt sich eine einheitliche Oberfläche, beispielsweise eine Tischoberfläche, die besonders vorteilhaft genutzt werden kann. Eine solche Schwenkendlage kann einerseits dadurch erreicht werden, dass das bewegbare Möbelsegment im Zuge der Schwenkbewegung der Betätigungsvorrichtung nacheinander horizontal und vertikal bewegt wird, und kann andererseits dadurch erreicht werden, dass das bewegbare Möbelsegment horizontal nach außen bewegt wird und anschließend das horizontal stationäre Möbelsegment vertikal abgesenkt wird.

In einer Weiterbildung der Erfindung ist das Steuermittel zur horizontalen Bewegung eines vertikal stationären und zur vertikalen Bewegung eines horizontal stationären Möbelsegments ausgebildet, wobei in der Schwenkendlage das horizontal stationäre Möbelsegment auf die Höhe des horizontal bewegbaren Möbelsegments abgesenkt ist.

In einer Weiterbildung der Erfindung weist die Tragvorrichtung eine Tragsäule auf, die zumindest abschnittsweise einen an einen Innendurchmesser der Zylinderhülse angepassten Außendurchmesser aufweist.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird.

Ausführungsbeispiele der Erfindung sind in den Zeichnungen schematisch dargestellt und werden im folgenden näher erläutert. In den Zeichnungen zeigen:
- Fig. 1a bis 1d: einen erfindungsgemäßen Tisch in einer perspektivischen Darstellung von schräg unten in vier unterschiedlichen Stadien des Herausbewegens von Zusatzplatten und
- Fig. 2a bis 2h: eine schematische Ansicht der Funktionsweise der Kulissenführung für die horizontale Bewegung der Zusatzplatten.

Fig. 1 a bis 1 d zeigen einen erfindungsgemäßen Tisch mit einer Tragvorrichtung 10, einer Hauptplatte 12 und zwei Zusatzplatten 14a, 14b. Die Tragvorrichtung 10 weist einen Fuß 16 auf, mit dem eine Tragsäule 18 einteilig verbunden ist. Die Hauptplatte 12 ist in in den Fig. 1a bis 1 d nicht erkennbarer Weise unlösbar mit der Tragsäule 18 verbunden. Unterhalb der Hauptplatte 12 ist ein Horizontalführungssystem 20 vorgesehen, welches eine Basisplatte 22 und zwei mit der Basisplatte fest verbundene und parallel beidseitig einer vertikalen Mittelachse 42 angeordnete Führungsschienen 24a und 24b aufweist. Die Führungsschienen 24a und 24b dienen der horizontalen Führung der Zusatzplatten 14a und 14b. Zu diesem Zweck weist die Zusatzplatte 14b zwei fest mit der Führungsplatte 14b verbundene Führungsleisten 26 auf, die in bekannter Art und Weise an den nach außen weisenden Seiten der Führungsschienen 24a und 24b geführt sind und dadurch eine horizontale Bewegung der Zusatzplatte 14b in die mit dem Pfeil 30b gekennzeichnete Richtung ermöglichen. In ähnlicher Art und Weise weist die Zusatzplatte 14a zwei Führungsleisten 28 auf, die fest mit der Zusatzplatte 14a verbunden sind und die an den Innenschienen der Führungsschienen 24a und 24b geführt werden. Diese Führung gestattet eine translatorische Bewegung der Zusatzplatte 14a in die mit dem Pfeil 30a gekennzeichnete Richtung. Das gesamte Führungssystem 20 sowie die Zusatzplatten 14a, 14b sind vertikal beweglich angeordnet und liegen auf einem Steuerelement 32 auf. Das Steuerelement 32 umfasst eine Steuerscheibe 34, eine Zylinderhülse 36, die mit der Steuerscheibe 34 einteilig verbunden ist, sowie eine Betätigungsvorrichtung 38, die als Metallstange ausgebildet und die in zwei an der Unterseite der Steuerscheibe 34 angebrachten Führungsbuchsen 40 verschiebbar geführt ist. Das Steuerelement 32 ist auf der Tragsäule 18 um die vertikale Mittelachse 42 schwenkbar und in Richtung der Mittelachse 42 translatorisch bewegbar aufgeschoben. Die Tragsäule 18 ist mit dem Steuerelement 32 über eine Kulissenführung 44 wirkverbunden, wobei der eine Teil dieser Kulissenführung 44 eine in der Zylinderhülse 36 vorgesehene Steuerausnehmung 46 und der andere Teil ein sich von der Tragsäule 18 radial erstreckender Steuerbolzen 48 ist. Auf dem Steuerbolzen 48 ist in nicht erkennbarer Art und Weise eine kugelgelagerte Steuerrolle vorgesehen.

Das Steuerelement 32 ist mit dem Führungssystem 20 und den Zusatzplatten 14a, 14b über eine zweite Kulissenführung 50 wirkverbunden. Die Kulissenführung 50 weist auf Seiten der Steuerscheibe 34 zwei Steuerausnehmungen 52 und auf Seiten des Führungssystems 20 bzw. der Zusatzplatten 14a, 14b zwei Steuerbolzen 54a, 54b auf. Der erste Steuerbolzen 54a ist einteilig mit einer der Führungsleisten 28 der Zusatzplatte 14a ausgeführt und der zweite Steuerbolzen 54b ist einteilig mit einer der Führungsleisten 26 der Zusatzplatte 14b ausgeführt. Um eine identische Beabstandung beider Steuerbolzen 54a, 54b von der Mittelachse 42 zu erreichen, obwohl der Steuerbolzen 54a der Zusatzplatte 14a mit innenliegenden Führungsleisten 28 und der Steuerbolzen 54b der Zusatzplatte 14b mit außenliegenden Führungsleisten 26 zugeordnet ist, ist an einer der Führungsleisten 28 ein Hilfsarm befestigt, der über die eine Führungsleiste 26 hingreift und an dessen Ende der Steuerbolzen 54a vorgesehen ist.

In der Tragsäule 18 sind in zeichnerisch nicht erkennbarer Art und Weise insgesamt vier Bohrungen vorgesehen, wobei sich jeweils zwei Bohrungen in der Wandung der Tragsäule 18 gegenüberliegen. Das erste Bohrungspaar ist so angeordnet, dass die Betätigungsstange 38 in einer Schwenkausgangslage, dargestellt in Fig. 1 a, durch die Tragsäule 18 hindurchgeschoben werden kann. Das zweite Bohrungspaar ist so angeordnet, dass die Betätigungsstange 38 in einer Schwenkendlage, dargestellt in Fig. 1d, durch die Tragsäule 18 hindurchgeschoben werden kann.

Die Fig. 1 a zeigt den Tisch mit eingefahrenen Zusatzplatten 14a, 14b. In diesem Zustand sind die Zusatzplatten 14a, 14b unterhalb des Tisches geparkt und die nutzbare Tischoberfläche dadurch auf die Oberfläche der Hauptplatte 12 begrenzt. Das Steuerelement 32 und die Betätigungsstange 38 befinden sich in ihrer Schwenkausgangslage, wobei der Steuerbolzen 48 der Tragsäule 18 an einem Ende 46a der Steuerausnehmung 46 und die Steuerbolzen 54a, 54b der Führungsleisten 26, 28 jeweils an einem Ende 52a der jeweiligen Steuerausnehmung 52 der Steuerscheibe 34 angeordnet sind. In diesem Parkzustand ist die Betätigungsstange 38 durch die zu diesem Zweck in der Tragsäule 18 vorgesehenen Bohrungen hindurchgeschoben, so dass ein versehentliches Schwenken der Betätigungsstange 38 und des Steuerelements 32 nicht möglich ist.

Die Fig. 1 b zeigt ein zweites Stadium des Hervorfahrens der Zusatzplatten 14a, 14b. Dieses Herausfahren wird durch eine manuelle Betätigung der Betätigungsstange 38 erzielt. Diese ist zu diesem Zweck aus ihrer in Fig. 1 a dargestellten Parkposition herausgezogen, so dass sie nicht mehr in die Tragsäule 18 eingreift und die damit verbundene Arretierung dementsprechend gelöst ist. Gegenüber der Ausgangslage sind die Betätigungsstange 38 sowie das Steuerelement 32 um ungefähr 45° um die vertikale Mittelachse 42 geschwenkt. Die Konsequenz dieses Schwenkens ist einerseits, dass der Steuerbolzen 48 der Tragsäule 18 in der Steuerausnehmung 46 bewegt wird, wobei dies aufgrund der horizontalen Ausrichtung der Führungsausnehmung 46 im Bereich 46b keine vertikale Lageveränderung des Steuerelements 32 zur Folge hat. Die zweite Konsequenz aus dem Schwenken der Betätigungsstange 38 und des Steuerelements 32 ist, dass die Steuerbolzen 54a, 54b der Führungsleisten 26, 28 zum Plattenrand der Hauptplatte 12 hin geführt werden, wodurch die Platten 14a, 14b mit nach außen verschoben werden. Bei dem in der Fig. 1 b dargestellten Zustand sind die Steuerbolzen 54a, 54b jeweils schon entlang eines Abschnitts 52b der Steuerausnehmungen 52 der Steuerscheibe 34 geführt worden. Am Ende dieses im wesentlichen zur vertikalen Mittelachse 42 radial ausgerichteten Ausnehmungsabschnittes 52b schließt sich ein kurzer kreisbogenförmiger Ausnehmungsabschnitt 52c an, der zur Folge hat, dass im Zuge der Schwenkbewegung der Betätigungsstange 38 und des Steuerelements 32 in einem geringen Winkelbereich von weniger als 10° keine weitere Verschiebung der Zusatzplatten 14a, 14b erfolgt. Bei dem in der Fig. 1 b dargestellten Zustand sind die Steuerbolzen 54a, 54b in einen ebenfalls weitgehend radial zur vertikalen Mittelachse 42 ausgerichteten dritten Ausnehmungsabschnitt 52d eingerutscht, der im Zuge des Weiterschwenkens der Betätigungsstange 38 und des Steuerelements 32 das weitere Herausfahren der Zusatzplatten 14a, 14b bedingt, wobei die Steuerbolzen 54a, 54b sich wieder von der Mittelachse 42 entfernen.

Bei dem in der Fig. 1c dargestellten Stadium ist die maximale Auslenkung der Zusatzplatten 14a, 14b erreicht. Die Steuerbolzen 54a, 54b sind durch weiteres Verschwenken der Betätigungsstange 38 und des Steuerelements 32 durch den Ausnehmungsabschnitt 52d bis in diesen Zustand maximaler Auslenkung gedrückt worden. An den Ausnehmungsabschnitt 52d schließt sich ein Ausnehmungsabschnitt 52e an, der bezogen auf die vertikale Mittelachse 42 kreisbogenförmig ausgeführt ist. Ein Verschwenken des Steuerelements 32 in dem Winkelbereich, in dem die Steuerbolzen 54a, 54b sich in diesem Ausnehmungsabschnitt 52e befinden, hat daher keine Konsequenzen auf die horizontale Auslenkung der Zusatzplatten 14a, 14b. Der Steuerbolzen 48 der Tragsäule 18 hat bei dem in der Fig. 1 c dargestellten Zustand einen Steigabschnitt 46c der Steuerausnehmung 46 erreicht. Ein Verschwenken des Steuerelements 32 hat in diesem Bereich zur Folge, dass das gesamte Steuerelement 32 mitsamt der Betätigungsstange 38 und dem Führungssystem 20 sowie den Führungsleisten 26, 28 und den Zusatzplatten 14a, 14b angehoben wird. Der Steigabschnitt 46c ist dabei so bemessen, dass der Höhenunterschied zwischen dem Horizontalabschnitt 46b und einem zweiten, sich an den Steigabschnitt 46c anschließenden Horizontalabschnitt 46d den Höhenunterschied der Zusatzplatten 14a, 14b zwischen geparktem Zustand und Verwendungszustand entspricht. Bei dem Stadium, das in Fig. 1 c dargestellt ist, werden die Zusatzplatten 14a, 14b also gerade auf das Niveau der Hauptplatte 12 angehoben.

Die Fig. 1d zeigt den Funktionszustand des Tisches mit vollständig ausgefahrenen Zusatzplatten 14a, 14b, wobei die Platten 14a, 14b zusammen mit der Hauptplatte 12 eine ebene Oberfläche bilden. Der Steuerbolzen 48 der Tragsäule 18 ist in diesem Zustand am Ende 46e des zweiten Horizontalabschnitts 46d angeordnet. Durch die Lage im zweiten Horizontalabschnitt 46d wird erreicht, dass die Gewichtskraft, die auf der Zylinderhülse 36 lastet, kein Drehmoment um die vertikale Mittelachse 42 auf die Zylinderhülse erzeugt, wie dies im Steigabschnitt 46c der Fall ist. Die Steuerbolzen 54a, 54b befinden sich jeweils am Ende 52h der Steuerausnehmungen 52. Durch die Schwenkbewegung der Betätigungsstange 38 und des Steuerelements 32 zwischen den in der Fig. 1 c und der Fig. 1 d dargestellten Zuständen sind die Steuerbolzen 54a, 54b in einem Ausnehmungsabschnitt 52f, der spiralabschnittsförmig ausgebildet ist, näher an die Vertikalachse 52 herangeschoben worden, so dass die Zusatzplatten 14a, 14b an die Hauptplatte 12 angepresst werden. Der jeweils letzte Ausnehmungsabschnitt 52g der Ausnehmungen 52 ist wieder bezogen auf die vertikale Mittelachse 42 kreisbogenförmig ausgebildet, so dass die Bolzen 54a, 54b nicht mittels der Ausnehmungsabschnitte 52f ein Drehmoment um die vertikale Mittelachse 42 auf die Steuerscheibe 34 ausüben. Zur Arretierung des Steuerelements 38 im in Fig. 1 d dargestellten Funktionszustand ist die Betätigungsstange 38 durch die in der Figur nicht erkennbaren Bohrungen in der Tragsäule 18 hindurchgeschoben, so dass ein versehentliches Verschwenken der Betätigungsstange 38 und des Steuerelements 32 verhindert wird.

Die Fig. 2a bis 2h dienen der Verdeutlichung der Horizontalbewegung der Zusatzplatten 14a, 14b und des Zusammenwirkens der schwenkbeweglich gelagerten Steuerscheibe 32 und der Steuerausnehmungen 52 mit den Steuerbolzen 54a, 54b. Zur Vereinfachung ist in den Zeichnungen jeweils lediglich eine der Führungsleisten 26 der Zusatzplatte 14b mit dem Steuerbolzen 54b sowie die Steuerscheibe 34 mit den Steuerausnehmung 52 dargestellt.

Die Fig. 2a zeigt die Ausgangsposition vor dem Herausfahren der Zusatzplatte 14b durch eine Schwenkbewegung der Steuerscheibe 34. In diesem Zustand befindet sich der Steuerbolzen 54b am Ende 52a der Steuerausnehmung 52.

Die Fig. 2b zeigt einen Zustand nach Schwenken der Steuerscheibe 34 um ca. 10°. Der Steuerbolzen 54b ist innerhalb eines ersten Ausnehmungsabschnitts 54b, der im wesentlichen radial zur vertikalen Mittelachse 42 ausgerichtet ist, vorangetrieben worden, wobei die Führungsleiste 26 in Richtung ihrer Ausrichtung verschoben wurde. Die Ausgangsposition 26a ist gestrichelt dargestellt, um ein leichteres Erkennen der Bewegung der Führungsleiste 26 zu ermöglichen.

Bei dem in Fig. 2c dargestellten Stadium ist die Steuerscheibe 34 um ca. 25° gegenüber ihrer in Fig. 2a dargestellten Ausgangsstellung geschwenkt. Der Steuerbolzen 54b hat inzwischen den Ausnehmungsabschnitt 52c der Ausnehmung 52 durchquert, wobei dieser Ausnehmungsabschnitt 52c bezogen auf die vertikale Mittelachse 42 kreisbogenförmig geformt ist. Dies hat zur Folge, dass in einem Schwenkwinkelbereich zwischen ca. 20° und ca. 25° keine weitere Bewegung der Führungsleiste 26 bewirkt wurde.

Bei dem in Fig. 2d dargestellten Zustand befindet sich der Steuerbolzen 54b im dritten Abschnitt 52d der Steuerausnehmung 52. Dieser dritte Abschnitt 52d ist wiederum im wesentlichen radial zur vertikalen Mittelachse 42 ausgerichtet und verursacht aufgrund der Schwenkbewegung der Steuerscheibe 34 ein weiteres Verschieben der Führungsleiste 26.

Die Fig. 2e zeigt ein Stadium, in dem die Steuerplatte 34 um ca. 85° gegenüber ihrer Ausgangsstellung verschwenkt ist. Der Steuerbolzen 54 hat den vierten Abschnitt 52e der Steuerausnehmung 52 erreicht. Dieser Abschnitt ist wieder kreisbogenförmig ausgebildet. Die Führungsleiste 26 befindet sich bei dem in der Fig. 2e dargestellten Stadium im Zustand ihrer maximalen Verschiebung.

Beim Zustand 2f ist die Steuerscheibe 34 um ca. 150° gegenüber ihrer Ausgangsstellung verschwenkt. Die Lage des Steuerbolzens 54b und der Führungsleiste 26 ist gegenüber dem in Fig. 2e dargestellten Zustand unverändert, da der kreisbogenförmige Ausnehmungsabschnitt 52e keine Veränderung der Lage des Steuerbolzens 54b erzwingt. In diesem Winkelbereich zwischen 85°, dargestellt in Fig. 2e, und 150°, dargestellt in Fig. 2f, erfolgt die vertikale Anhebung der Zusatzplatten 14a, 14b durch die Steuerausnehmung 46 in der Zylinderhülse 36 und den Steuerbolzen 48 der Tragsäule 18. Wenn das in der Fig. 2f dargestellte Stadium bezüglich des Schwenkwinkels erreicht ist, befinden sich die Zusatzplatten 14a, 14b auf einer Höhe mit der Hauptplatte 12 und bilden eine gemeinsame ebene Oberfläche.

Bei dem in Fig. 2g dargestellten Zustand ist die Steuerscheibe 34 um ca. 155° gegenüber der Ausgangsstellung verschwenkt. Der Steuerbolzen 54b befindet sich im vorletzten Abschnitt 52f der Steuerausnehmung 52. Dieser Abschnitt ist spiralabschnittsförmig ausgebildet, so dass der Abstand eingangs des Abschnitts 52f zur vertikalen Mittelachse 42 größer ist als der Abstand ausgangs des Abschnitts 52f. Dies führt dazu, dass der Steuerbolzen 54b um eine geringe Entfernung entgegen der vorherigen Bewegungsrichtung bewegt wird und sich mit ihm die Führungsleiste 26 in gleicher Richtung bewegt. Dadurch wird erreicht, dass die Zusatzplatten 14a, 14b bei gleichbleibender Höhe gegen die Hauptplatte 12 gepresst werden. Im Zuge dessen kommt es auch zu einem Verspannen aller in der Mechanik des Tisches vorgesehenen Toleranzen, so dass die Zusatzplatten 14a, 14b mit der Hauptplatte 12 eine stabile und in sich steife Gesamtplatte bilden. Zur Verdeutlichung dieser der vorherigen Bewegungsrichtung entgegenlaufenden Bewegung ist die Lage 26' der Führungsleiste 26 in deren Stellung maximaler Auslenkung gepunktet dargestellt.

Bei dem in der Fig. 2g dargestellten Zustand ist das Ende der Schwenkbewegung erreicht. Der Steuerbolzen 54b befindet sich am Ende 52h der Steuerausnehmung 52. Im Bereich zwischen dem Ende 52h und dem vorletzten Ausnehmungsabschnitt 52f ist ein letzter Ausnehmungsabschnitt 52g vorgesehen, der wiederum bezogen auf die vertikalen Mittelachse 42 eine kreisbogenförmige Erstreckung aufweist. Dadurch wird erreicht, dass eine in Richtung des Pfeils 62 von der Steuerscheibe 34 auf den Steuerbolzen 54b wirkende Kraft nicht in einem auf die Steuerscheibe 34 wirkenden Drehmoment resultiert, welches bei Fehlen einer Arretierung ein Auseinanderdriften der Zusatzplatten 14a, 14b von der Hauptplatte weg zur Folge hätte.

## Patentansprüche

1. Möbelstück, vorzugsweise ein Tisch, mit einer stationären Tragvorrichtung (10) und mindestens einem gegenüber der Tragvorrichtung (10) horizontal bewegbaren Möbelsegment (14a, 14b), vorzugsweise einer Tischplatte, sowie einer Betätigungsvorrichtung (38) zum Bewegen des Möbelsegmentes (14a, 14b),
**dadurch gekennzeichnet, dass**
die Betätigungsvorrichtung (38) um eine vertikale Achse (42) schwenkbeweglich gelagert ist und mit dem Möbelsegment (14a, 14b) mittels wenigstens eines Steuermittels (32, 44, 50) wirkverbunden ist, wobei das Steuermittel (32, 44, 50) zur Umformung einer Schwenkbewegung der Betätigungsvorrichtung (38) in eine sich von der Schwenkbewegung der Betätigungsvorrichtung (38) unterscheidende Möbelsegmentbewegung ausgebildet ist.

2. Möbelstück nach Anspruch 1,
**dadurch gekennzeichnet, dass**
das Steuermittel (32, 44, 50) zur Umformung der Schwenkbewegung der Betätigungsvorrichtung (38) in eine vertikale Möbelsegmentbewegung ausgebildet ist.

3. Möbelstück nach einem der Ansprüche 1 und 2,
**dadurch gekennzeichnet, dass**
das Steuermittel (32, 44, 50) ein erstes Steuerelement (34) mit einer sich horizontal erstreckenden ersten Steuernut (52) und einen in die erste Steuernut (52) eingreifenden ersten Steuerbolzen (54a, 54b) aufweist, wobei das erste Steuerelement (34) vorzugsweise eine um die vertikale Achse (42) schwenkbare und mit der Betätigungsvorrichtung (38) drehfest verbundene Steuerscheibe (34) ist und der erste Steuerbolzen (54a, 54b) vorzugsweise einteilig mit dem Möbelsegment (14a, 14b) verbunden ist.

4. Möbelstück nach einem der Ansprüche 2 bis 3,
**dadurch gekennzeichnet, dass**
das Steuermittel (32, 44, 50) ein zweites Steuerelement (36) mit einer die vertikale Achse (42) vorzugsweise äquidistant umgebenden Steuernut (46) und einen in die Steuernut (46) eingreifenden, zweiten Steuerbolzen (48) aufweist, wobei das zweite Steuerelement (36) vorzugsweise eine um die vertikale Achse schwenkbare und mit der Betätigungsvorrichtung (38) drehfest verbundene Zylinderhülse (36) ist und der zweite Steuerbolzen (48) vorzugsweise einteilig mit der Tragvorrichtung (18) verbunden ist.

5. Möbelstück nach Anspruch 4,
**dadurch gekennzeichnet, dass**
das erste Steuerelement (34) und das zweite Steuerelement (36) als einteiliges Steuerelement ausgeführt sind.

6. Möbelstück nach einem der vorstehenden Ansprüche,
**dadurch gekennzeichnet, dass**
das Steuermittel (32, 44, 50) so ausgebildet ist, dass eine Betätigungsbewegung der Betätigungsvorrichtung (38) Schwenkwinkelbereiche aufweist, in denen eine im wesentlichen, vorzugsweise ausschließlich, horizontale oder eine im wesentlichen, vorzugsweise ausschließlich, vertikale Bewegung des Möbelsegments (14a, 14b) verursacht wird, wobei vorzugsweise die erste Steuernut (52) mindestens einen Nutabschnitt (52b, 52e) mit zur vertikalen Achse (42) einheitlichem Abstand bzw. die zweite Steuernut (46) mindestens einen horizontalen Nutabschnitt (46b, 46d) aufweist.

7. Möbelstück nach Anspruch 6,
**dadurch gekennzeichnet, dass**
das Steuermittel (32, 44, 50) derart ausgebildet ist, dass eine Betätigungsbewegung der Betätigungsvorrichtung (38) von einer Schwenkausgangslage in eine Schwenkendlage eine Bewegung des Möbelsegments (14a, 14b) mit mindestens drei Bewegungsphasen verursacht, wobei jeder dieser Bewegungsphasen ein Schwenkwinkelbereich der Betätigungsbewegung der Betätigungsvorrichtung (38) zugeordnet ist und wobei in einem ersten Schwenkwinkelbereich eine horizontale Bewegung des Möbelsegments (14a, 14b) in eine erste Richtung (30a, 30b), in einem zweiten Schwenkwinkelbereich keine horizontale Bewegung des Möbelsegments und in einem dritten Schwenkwinkelbereich eine horizontale Bewegung des Möbelsegments in eine zweite, vorzugsweise der ersten Richtung (30a, 30b) entgegengesetzte, Richtung (30b, 30a) durch das Steuermittel (32, 44, 50) verursacht wird.

8. Möbelstück nach Anspruch 7,
**dadurch gekennzeichnet, dass**
das Steuermittel (32, 44, 50) derart ausgebildet ist, dass im ersten und dritten Schwenkwinkelbereich keine vertikale Bewegung des Möbelsegments (14a, 14b) und im zweiten Schwenkwinkelbereich eine vertikale Bewegung, vorzugsweise nach oben, durch das Steuermittel (32, 44, 50) verursacht wird.

9. Möbelstück nach einem der vorstehenden Ansprüche,
**dadurch gekennzeichnet, dass**
das Steuermittel (32, 44, 50) derart ausgebildet ist, dass durch eine Schwenkbewegung der Betätigungsvorrichtung (38) in einem von der Schwenkausgangslage ausgehenden Schwenkwinkelbereich ein Absenken des Möbelsegments (14a, 14b) verursacht wird.

10. Möbelstück nach einem der vorstehenden Ansprüche,
**dadurch gekennzeichnet, dass**
die Betätigungsvorrichtung (38) radial zur vertikalen Achse (42) verschiebbar ausgebildet ist.

11. Möbelstück nach Anspruch 10,
**dadurch gekennzeichnet, dass**
die Tragvorrichtung (10) mindestens eine an die Betätigungsvorrichtung (38) angepasste Ausnehmung aufweist und die Betätigungsvorrichtung (38) in diese Ausnehmung einschiebbar ausgebildet ist, vorzugsweise in einer Schwenkendlage und/oder einer Schwenkausgangslage.

12. Möbelstück nach einem der vorstehenden Ansprüche,
**gekennzeichnet durch**
zwei horizontal bewegbare Möbelsegmente (14a, 14b), vorzugsweise Tischplatten, die mittels des Steuermittels (32, 44, 50) mit der Betätigungsvorrichtung (38) wirkverbunden sind, wobei das Steuermittel (32, 44, 50) vorzugsweise zur symmetrischen Bewegung beider Möbelsegmente (14a, 14b) in Reaktion auf eine Schwenkbewegung der Betätigungsvorrichtung (38) ausgebildet ist.

13. Möbelstück nach einem der vorstehenden Ansprüche,
**dadurch gekennzeichnet, dass**
das Steuermittel (32, 44, 50) derart ausgebildet ist, dass in der Schwenkausgangslage der Betätigungsvorrichtung (38) das bewegbare Möbelsegment (14a, 14b) vollständig unter einem horizontal stationären Möbelsegment (12) des Möbelstücks angeordnet ist, und dass in der Schwenkendlage der Betätigungsvorrichtung (38) das bewegbare Möbelsegment (14a, 14b) zumindest teilweise nicht unter dem horizontal stationären Möbelsegment (12) angeordnet ist.

14. Möbelstück nach Anspruch 13,
**dadurch gekennzeichnet, dass**
das Steuermittel (32, 44, 50) derart ausgebildet ist, dass in der Schwenkendlage eine nach oben weisende Oberfläche des bewegbaren Möbelsegments (14a, 14b) mit einer nach oben weisenden Oberfläche des horizontal stationären Möbelsegments (12) fluchtend angeordnet ist.

15. Möbelstück nach Anspruch 14,
**dadurch gekennzeichnet, dass**
das Steuermittel zur horizontalen Bewegung eines vertikal stationären und zur vertikalen Bewegung eines horizontal stationären Möbelsegments ausgebildet ist, wobei in der Schwenkendlage das horizontal stationäre Möbelsegment auf die Höhe des horizontal bewegbaren Möbelsegments abgesenkt ist.

16. Möbelstück nach einem der Ansprüche 4 bis 15,
**dadurch gekennzeichnet, dass**
die Tragvorrichtung (10) eine Tragsäule (18) aufweist, die zumindest abschnittsweise einen an einen Innendurchmesser der Zylinderhülse (36) angepassten Außendurchmesser aufweist.
